# EUROPÄISCHE PATENTSCHRIFT

(11) **EP 3 147 404 B1**
(45) Veröffentlichungstag und Bekanntmachung des Hinweises auf die Patenterteilung: **20.10.2021**
(21) Anmeldenummer: 17000073.1
(22) Anmeldetag: 16.01.2017
(51) Int. Cl.: D06F 58/22, D06F 58/24

(54) **WÄSCHETROCKNER MIT WASSERZUFÜHRUNG**
LAUNDRY DRIER WITH WATER SUPPLY
SÈCHE-LINGE AYANT UNE ALIMENTATION EN EAU

(43) Veröffentlichungstag der Anmeldung: 29.03.2017
(73) Patentinhaber: V-Zug AG, 6300 Zug (CH)
(72) Erfinder: Kerschdorfer, Markus, 5643 Sins (CH)
(74) Vertreter: Sutter, Kurt

(56) Entgegenhaltungen:
- EP-A1- 3 015 593
- DE-A1- 2 451 339
- DE-A1-102014 118 861
- DE-A1-102014 204 299
- JP-A- 2006 187 449
- US-A1- 2010 287 712
- US-A1- 2013 318 813

## Beschreibung

### Gebiet der Erfindung

Die Erfindung betrifft eine Gerätekombination umfassend einen Wäschetrockner, insbesondere Haushaltswäschetrockner, zum Trocknen von Wäsche mittels Prozessluft, wobei der Wäschetrockner eine Wasserzuleitung aufweist, zur Zuführung von externem Wasser zwecks Entfernung von aus der Prozessluft abgeschiedenen Flusen aus dem Wäschetrockner, und wobei die Gerätekombination weiter eine Waschmaschine umfasst, wobei die Wasserzuleitung mit der Waschmaschine verbunden ist zur Beförderung von Waschmaschinenabwasser von der Waschmaschine zum Wäschetrockner.

### Hintergrund

In einem Wäschetrockner sollte zur Verhinderung einer Verschmutzung des Geräts mindestens ein Flusenfilter vorgesehen sein. In bekannten Geräten ist ein solcher Flusenfilter z.B. in der Türe des Geräts angeordnet.

Bei den meisten bekannten Geräten muss der Flusenfilter periodisch von Hand gereinigt oder ersetzt werden. Alternativ wird der Flusenfilter automatisch abgesaugt und die Flusen werden in einem Flusenbehälter gesammelt.

In US 2010/287712 werden zwei aufeinander angeordnete Waschtrockner gemäß dem Oberbegriff von Anspruch 1 offenbart, welche durch eine gemeinsame Wasserleitung miteinander verbunden sind.

In DE 10 2014 204299 wird ein Wäschetrockner mit einem Wasseranschluss gezeigt. Sowohl der Flusenfilter als auch ein Wärmetauscher werden mit einer Mischung von Leitungswasser und Kondensatwasser gereinigt.

In DE 10 2014 118861 wird ein Wäschetrockner beschrieben, bei welchem der Verdampfer mit externem leitungsweisser gewaschen wird.

In US 2013/318813 wird ein Waschtrockner mit einer Wasserzuleitung beschrieben. Mit dem zugeleiteten Wasser kann die Wäsche gewaschen, die Wand der Trommel gekühlt, oder der Flusenfilter gereinigt werden.

In JP 2006 187449 wird ein Waschtrockner mit einem Flusenfilter gezeigt, wobei der Flusenfilter mit extern zugeführtem Wasser gereinigt wird.

In EP 3 015 593 wird ein Wäschetrockner gezeigt, bei welchem der Flusenfilter mit Wasser gereinigt wird.

### Darstellung der Erfindung

Die Aufgabe der vorliegenden Erfindung besteht darin, eine Gerätekombination der eingangs genannten Art und ein Verfahren zum Betrieb der Gerätekombination bereitzustellen, bei welcher Flusen effektiv abgeführt werden können.

Diese Aufgabe wird von der Gerätekombination gemäss dem unabhängigen Vorrichtungsanspruch gelöst. Demgemäss umfasst die Gerätekombination einen Wäschetrockner, insbesondere Haushaltswäschetrockner, zum Trocknen von Wäsche mittels Prozessluft, wobei der Wäschetrockner eine Wasserzuleitung aufweist, zur Zuführung von externem Wasser zwecks Entfernung von aus der Prozessluft abgeschiedenen Flusen aus dem Wäschetrockner, und eine Waschmaschine. Die Wasserzuleitung ist mit der Waschmaschine verbunden zur Beförderung von Waschmaschinenabwasser von der Waschmaschine zum Wäschetrockner. Die Gerätekombination ist derart ausgestaltet, dass der Wäschetrockner und die Waschmaschine miteinander kommunizieren, wobei die Waschmaschine dem Wäschetrockner mitteilt, ob das zugeführte Wasser sauber ist.

Mit Vorteil umfasst der Wäschetrockner eine Abfuhrsammelvorrichtung zur Ansammlung von abzuführenden Flusen. Die Wasserzuleitung ist mit der Abfuhrsammelvorrichtung verbunden. Über die Wasserzuleitung kann Wasser zur Reinigung der Abfuhrsammelvorrichtung zugeführt werden.

Der Wäschetrockner kann insbesondere ein Haushaltswäschetrockner sein, der insbesondere eine Trommel zur Aufnahme von zu trocknender Wäsche aufweist.

Unter einer Wasserzuleitung ist eine Leitung zu verstehen, mittels welcher Wasser von ausserhalb des Wäschetrockners, beispielsweise Abwasser von einer Waschmaschine oder sauberes Wasser von einem haushaltsüblichen Wasseranschluss, dem Wäschetrockner zugeleitet werden kann. Die Wasserzuleitung ist mit der Abfuhrsammelvorrichtung derart verbunden, dass das zugeleitete Wasser in die Abfuhrsammelvorrichtung gelangt.

Die Zuführung von externem Wasser ermöglicht ein effektives Abführen der Flusen aus dem Wäschetrockner. Der Benutzer braucht nicht irgendeinen Flusensammelbehälter oder ein Flusensieb regelmässig zu leeren oder auszuwechseln, sondern die Flusen werden mittels Wasser automatisch aus der Abfuhrsammelvorrichtung und damit aus dem Wäschetrockner ausgespült. Das mit Flusen verschmutzte Wasser kann dem Abwassersystem des Haushalts zugeführt werden. Im Weiteren kann die Abfuhrsammelvorrichtung mittels des zugeführten Wassers sauber gereinigt und aufgrund des zugeführten Wassers können Verstopfungen im Abwassersystem vermieden werden.

Mit Vorteil umfasst der Wäschetrockner eine Reinigungsvorrichtung mit einem Kondensatsammelbehälter zur Sammlung von aus einem Prozessluftstrom an einem Wärmetauscher auskondensierten Kondensatwasser. Insbesondere ist die Wasserzuleitung mit dem Kondensatsammelbehälter verbunden zur Zuführung von externem Wasser in den Kondensatsammelbehälter.

Beim Prozessluftstrom handelt es sich um denjenigen Luftstrom, welcher zur Trocknung der Wäsche durch die Trommel geführt wird und dabei Feuchtigkeit von der Wäsche aufnimmt. Durch Abkühlung am Wärmetauscher kondensiert die Prozessluft und das Kondensatwasser gelangt in den Kondensatsammelbehälter.

In einer bevorzugten Ausführungsform ist das Kondensatwasser aus dem Kondensatsammelbehälter in die Abfuhrsammelvorrichtung indirekt oder direkt zuleitbar.

Hierdurch ergeben sich mehrere Vorteile. Weil bereits das Kondensatwasser zur Abführung der Flusen aus der Abfuhrsammelvorrichtung genutzt wird, muss weniger externes Wasser der Abfuhrsammelvorrichtung zugeführt werden. Im Weiteren kann das Kondensatwasser auch dazu genutzt werden, Flusen, beispielsweise von einem Flusenfilter, in die Abfuhrsammelvorrichtung zu befördern, um es dort zu sammeln, bis es aus dem Wäschetrockner ausgespült wird.

Mit Vorteil ist die Reinigungsvorrichtung derart ausgestaltet, dass der Wärmetauscher mittels des Kondensatwassers reinigbar ist.

Beim Wärmetauscher kann es sich beispielsweise um denjenigen Wärmetauscher, welcher dem Prozessluftstrom Wärme entzieht, und/oder um denjenigen Wärmetauscher, welcher dem Prozessluftstrom Wärme zuführt, handeln. Es können somit mehrere Wärmetauscher reinigbar sein.

Insbesondere sind dies ein Verdampfer oder ein Kondensator einer Wärmepumpe. Beispielsweise kann es sich beim Wärme entziehenden Wärmetauscher auch um einen luft-Luft-Wärmetauscher handeln und Wärme kann der Prozessluft mittels eines elektrischen Widerstandsdrahtes zugeführt werden.

Im Weiteren kann die Reinigungsvorrichtung eine Reinigungszufuhrleitung zur Zuführung von Kondensatwasser aus dem Kondensatsammelbehälter zum Wärmetauscher, und/oder eine Rückführvorrichtung zur Rückführung des zur Reinigung des Wärmetauschers zugeführten Kondensatwassers zum Kondensatsammelbehälter aufweisen. Die Zuführung des Kondensatwassers erfolgt dabei derart, dass der Wärmetauscher durch die Reinigung mit dem Kondensatwasser von den Flusen befreit wird.

Die im Prozessluftstrom schwebenden Flusen werden hauptsächlich durch den Flusenfilter aus dem Prozessluftstrom herausgefiltert. Der Flusenfilter ist dabei in Strömungsrichtung möglichst nach Austritt aus der Trommel oder zumindest vor dem Wärmetauscher angeordnet, sodass nicht unnötig weitere Komponenten im Prozessluftstromkreislauf mit Flusen verschmutzt werden. Der Flusenfilter arbeitet allerdings nicht absolut perfekt, sodass Flusen vereinzelt durch den Prozessluftstrom durch den Flusenfilter mitgerissen werden und sich im vorderen Teil des Wärmetauschers absetzen. Dadurch sinkt die Effizienz des Wärmetauschers, weil die sich abgesetzten Flusen ein Strömungshindernis auf der Oberfläche, insbesondere an einer Stirnseite, des Wärmetauschers bilden. Die Stirnseite ist ebenfalls Teil der Oberfläche des Wärmetauschers. Das Kondensatwasser kann genutzt werden, um den Wärmetauscher zu reinigen, indem die Flusen von der Oberfläche, insbesondere von der Stirnseite, des Wärmetauschers herabgespült werden.

Insbesondere kann die Reinigungsvorrichtung derart ausgestaltet sein, dass bloss ein vorderer Teil, insbesondere eine vordere Hälfte, des Wärmetauschers mittels des Kondensatwassers reinigbar ist. Beim vorderen Teil handelt es sich um denjenigen Teil des Wärmetauschers, auf welchen die Prozessluft im Prozessluftstrom zuerst trifft.

Für den Fall, dass von extern dem Wäschetrockner auch verschmutztes Abwasser, beispielsweise das Abwasser aus einer Waschmaschine, zugeführt wird, ergibt sich noch ein weiterer Vorteil. Das System ist bewusst derart ausgestaltet, dass das von extern zugeführte, verschmutzte Abwasser lediglich zur Abführung der Flusen aus der Abfuhrsammelvorrichtung verwendet wird. Das verschmutzte Abwasser aus der Waschmaschine gelangt dabei nicht in Kontakt mit einer Komponente aus dem Prozessluftstromkreislauf, beispielsweise mit dem Wärmetauscher oder dem Flusenfilter, sodass die zu trocknende Wäsche nicht mit Rückständen aus dem Abwasser verschmutzt werden kann.

Um die Verschmutzung der Komponenten aus dem Prozessluftstromkreislauf zu verhindern, ist in einer ersten Ausführungsform die Wasserzuleitung lediglich mit der Abfuhrsammelvorrichtung verbunden. In einer zweiten Ausführungsform kann das externe Wasser nicht nur der Abfuhrsammelvorrichtung, sondern auch dem Kondensatsammelbehälter zugeführt werden. Bei dieser Variante wird allerdings nur sauberes externes Wasser dem Kondensatsammelbehälter zugeführt. Dies ist möglich, indem die Verschmutzung des zugeführten Wassers beispielsweise über einen Trübungssensor kontrolliert wird. Das verschmutzte Abwasser wird nur der Abfuhrsammelvorrichtung und sauberes Abwasser entweder dem Kondensatsammelbehälter und/oder der Abfuhrsammelvorrichtung zugeführt. Dabei wird verschmutztes Wasser beispielsweise nach dem Hauptwaschgang und sauberes Wasser beispielsweise nach dem Endspülgang vom Waschautomaten dem Wäschetrockner zugeführt.

Falls es sich um Abwasser aus einem Waschautomaten handelt, so ist es denkbar, dass der Wäschetrockner und der Waschautomat miteinander kommunizieren, wobei der Waschautomat dem Wäschetrockner mitteilt, ob das zugeführte Wasser, beispielsweise das Abwasser aus dem Endspülgang, sauber ist. Vorteilhaft sollte das Abwasser nicht mit Weichspülmittel versetzt sein.

Mit Vorteil weist die Reinigungszufuhrleitung eine Pumpe auf zur Beförderung des Kondensatwassers zum Wärmetauscher. Alternativ kann der Kondensatsammelbehälter oberhalb des Wärmetauschers angeordnet sein. Insbesondere weist die Reinigungsvorrichtung einen Sprühkopf auf zur Besprühung des Wärmetauschers mittels des Kondensatwassers.

In einer weiteren Ausführungsform ist die Reinigungszufuhrleitung in Verbindung mit dem Kondensatsammelbehälter derart ausgestaltet, dass das Kondensatwasser an einem Ort mit Beabstandung vom Boden und mit Beabstandung von der Wasseroberfläche abgesaugt wird, insbesondere wobei die Beabstandung vom Boden oder von der Wasseroberfläche mindestens 1/10 von einer Kondensatsammelbehälterhöhe beträgt.

Um das Kondensatwasser in dieser Form aus dem Kondensatsammelbehälter abzuführen, kann am Ende der Reinigungszufuhrleitung beispielsweise ein Schwimmer angeordnet sein, der unterhalb der Kondensatwasseroberfläche das Kondensatwasser abschöpft. Kondensatwasser wird allerdings nur dann abgeschöpft, wenn ein bestimmtes Wasserniveau im Kondensatsammelbehälter vorhanden ist, sodass Kondensatwasser nicht in der Nähe des Bodens abgeschöpft wird.

Alternativ kann die Reinigungszufuhrleitung an einer festen Position am Kondensatsammelbehälter mit Beabstandung vom Boden angeordnet sein, wobei mit einer Messvorrichtung ein Wasserfüllstand messbar ist, sodass Kondensatwasser über die Reinigungszufuhrleitung nur dann abführbar ist, wenn die Wasseroberfläche mit Beabstandung oberhalb der Reinigungszufuhrleitung liegt.

Im Weiteren kann das Kondensatwasser in vertikaler Richtung aus einem mittleren Bereich, welcher 90%, insbesondere 80%, insbesondere 65%, eines Volumens des Kondensatsammelbehälters (17) einnimmt, oder aus einem oberen Bereich, insbesondere aus der oberen Hälfte, des Kondensatsammelbehälters (17) abgeführt werden.

Diese Ausführungsform verbessert die Reinigung des Wärmetauschers bzw. die effektive Abführung von Flusen zusätzlich. Nachdem der Wärmetauscher mittels des Kondensatwassers gereinigt und das Kondensatwasser in den Kondensatsammelbehälter zurückgeführt wurde, senken sich die Flusen im Kondensatsammelbehälter auf dessen Boden ab, oder schwimmen an der Oberfläche des Kondensatwassers. Wenn nun das Kondensatwasser zur weiteren Reinigung des Wärmetauschers in einem mittleren Bereich des Kondensatsammelbehälters oder unterhalb, aber nicht auf der Kondensatwasseroberfläche abgeschöpft wird, so wird sichergestellt, dass möglichst sauberes, von Flusen befreites Kondensatwasser auf den Wärmetauscher gesprüht wird. Die Reinigungsqualität verbessert sich dadurch.

Dass das Kondensatwasser aus einem oberen Bereich abführbar ist, ist demnach so zu verstehen, dass das Kondensatwasser an einem Ort im Kondensatsammelbehälter abgeführt wird, an welchem sich möglichst wenige Flusen ansammeln. D.h., dass das Kondensatwasser auch relativ weit unten im Kondensatsammelbehälter abgeführt werden kann. Ungeeignet wäre eine Anordnung bei welcher die Reinigungszufuhrleitung am Boden des Kondensatsammelbehälters angeordnet wäre.

Im Weiteren kann der Wäschetrockner einen Flusenfilter aufweisen zur Filterung von Flusen aus dem Prozessluftstrom. Der Flusenfilter ist dabei vor Eintritt in den Wärmetauscher angeordnet. Dies bedeutet, dass der mit Flusen beladene Prozessluftstrom zuerst durch den Flusenfilter und erst anschliessend am Wärmetauscher vorbeiströmt. Mit anderen Worten ist der Flusenfilter entlang des Verlaufs des Prozessluftstroms zwischen der Trommel und dem Wärmetauscher angeordnet.

Durch diese Anordnung wird der grösste Teil der Flusen aus dem Prozessluftstrom durch den Flusenfilter herausgefiltert, sodass sich am Wärmetauscher möglichst wenige Flusen ablagern.

Mit Vorteil weist der Wäschetrockner eine Filterzufuhrleitung zur Zuführung von Kondensatwasser aus dem Kondensatsammelbehälter zum Flusenfilter auf. Damit kann der Flusenfilter mittels des Kondensatwassers gereinigt werden.

Im Weiteren weist der Wäschetrockner eine Abfuhrleitung zur Abführung des Kondensatwassers und der Flusen vom Flusenfilter in die Abfuhrsammelvorrichtung auf.

Insbesondere ist die Filterzufuhrleitung mit einem unteren Bereich des Kondensatsammelbehälters verbunden. Dadurch werden die sich am Boden des Kondensatsammelbehälters abgesetzten Flusen über die Filterzufuhrleitung herausgespült.

Bei dieser Ausgestaltung des Wäschetrockners ergeben sich mehrere Vorteile. Eine Reinigung des Flusenfilters mittels Wasser führt zu einem sehr guten Reinigungsergebnis des Flusenfilters. Wiederum wird für die Reinigung Kondensatwasser und kein von extern zugeführtes Abwasser benutzt, sodass kein zusätzlicher Schmutz in den Prozessluftstrom zugeführt wird.

Das Kondensatwasser ist bereits mit Flusen versetzt, da es zur Reinigung des Wärmetauschers verwendet wurde. Da allerdings im Kondensatwasser relativ wenig Flusen im Vergleich zu den Flusen, welche sich am Flusenfilter abgesetzt haben, vorhanden sind, spielt dies keine Rolle und der Flusenfilter kann trotzdem mit dem Kondensatwasser effektiv gereinigt werden.

Im Weiteren ist die Reinigungsvorrichtung bewusst derart ausgestaltet, dass das anfänglich saubere Kondensatwasser zuerst zur Reinigung des Wärmetauschers, an welchem sich relativ wenige Flusen ablagern, und erst anschliessend zur Reinigung des mit Flusen stark verschmutzten Filters verwendet wird. Somit wird dem Wärmetauscher nicht unnötig Schmutz zugeführt.

In einer vorteilhaften Ausführung ist der Flusenfilter schräg zu einer Vertikalen angeordnet. Dabei ist eine Ansaugseite des Flusenfilters gegen unten gerichtet.

Im Weiteren kann der Flusenfilter derart angeordnet und ausgestaltet sein, dass er mit von oben nach unten strömendem Kondensatwasser reinigbar ist.

Die Begriffe "vertikal", "oben" und "unten" sind dabei im Lichte einer üblichen Montageposition des Wäschetrockners zu verstehen. Die Ansaugseite des Flusenfilters ist diejenige Seite, auf welche der Prozessluftstrom zuströmt und auf welcher sich die Flusen entsprechend ablagern.

Durch eine nicht vertikale, schräge Ausrichtung des Flusenfilters kann das Kondensatwasser von oben in gerader Richtung nach unten auf den Flusenfilter gesprüht werden. Dadurch ergibt sich eine effektive Beaufschlagung des Flusenfilters mit dem Kondensatwasser, was zu einem guten Reinigungsergebnis führt.

Im Weiteren können die Abfuhrsammelvorrichtung und/oder der Kondensatsammelbehälter in einem Sockelbereich und/oder an einer Rückseite des Wäschetrockners angeordnet sein. Unter dem Sockelbereich ist dabei ein Bereich zu verstehen, welcher im Wesentlichen unterhalb der Trommel des Wäschetrockners angeordnet ist.

Mit Vorteil kann der Flusenfilter als ein Lamellenfilter ausgestaltet sein. Insbesondere weist der Lamellenfilter zwei ineinander verzahnte Lamellenteilfilter auf.

Ein Lamellenfilter ist insbesondere ein Filter, der eine Mehrzahl von Platten aufweist, zwischen denen eine Mehrzahl von Zwischenräumen gebildet ist, durch welche zu filternde Luft strömt.

Ein Lamellenfilter ist besonders geeignet, um mit Wasser gereinigt zu werden. Der Lamellenfilter kann beispielsweise auch einem zusätzlichen Netzfilter vorgeschaltet sein, sodass der Prozessluftstrom zweifach gefiltert wird.

Mit Vorteil weist der Wäschetrockner mindestens einen Druckwasseranschluss zur Reinigung des Wäschetrockners auf. Damit kann beispielsweise der Benutzer oder das Servicepersonal den gesamten Wäschetrockner mit einem hohen Wasserdruck durchspülen.

Im Weiteren kann der Wäschetrockner eine Steuerung und einen Wärmetauscher um der Prozessluft Wärme zuzuführen und/oder um der Prozessluft Wärme zu entziehen aufweisen, wobei
- die Steuerung derart ausgestaltet ist, dass die Reinigung des der Prozessluft Wärme zuführenden Wärmetauschers nach einem Trocknungsprozess während eines Abkühlens des der Prozessluft Wärme zuführenden Wärmetauschers erfolgt, und/oder
- die Steuerung derart ausgestaltet ist, dass die Reinigung des der Prozessluft Wärme entziehenden Wärmetauschers nach der Reinigung des der Prozessluft Wärme zuführenden Wärmetauschers erfolgt, und/oder
- die Steuerung derart ausgestaltet ist, dass der Wärmetauscher vor dem Flusenfilter gereinigt wird, und/oder
- die Steuerung derart ausgestaltet ist, dass der Flusenfilter während eines Trocknungsprozesses gereinigt wird, und/oder
- die Steuerung derart ausgestaltet ist, dass die Reinigung des der Prozessluft Wärme entziehenden Wärmetauschers während einer Anfangsphase eines Trocknungsprozesses erfolgt, und/oder
- die Steuerung derart ausgestaltet ist, dass die Reinigung des Wärmetauschers erfolgt, während kein Trocknungsprozess im Gange ist.

Dass der Wärmetauscher "vor" dem Flusenfilter zu reinigen ist, ist zeitlich zu verstehen, wobei der Wärmetauscher innerhalb eines Trocknungsprozesses vor dem Flusenfilter gereinigt wird.

Ebenso betrifft die Erfindung ein Verfahren zum Betrieb der eingangs erwähnten Gerätekombination. Die Reinigung erfolgt dabei derart, dass Flusen in der Abfuhrsammelvorrichtung gesammelt und anschliessend mittels zugeleitetem externen Wasser aus der Abfuhrsammelvorrichtung ausgespült werden.

Mit Vorteil wird die Abfuhrsammelvorrichtung, insbesondere während und/oder direkt nach einem Waschgang der Waschmaschine, mit dem Abwasser ausgespült. Dies ist insbesondere auch möglich, wenn sich der Trockner in einem Bereitschaftsmodus befindet und kein Trocknungsprozess im Gange ist.

Zum einen steht zu diesem Zeitpunkt das Abwasser aus der Waschmaschine gerade zur Verfügung. Zum anderen ist davon auszugehen, dass bei üblicher Benutzung der Wäschetrockner im Anschluss an den Waschvorgang benutzt wird. Somit kann die Abfuhrsammelvorrichtung unmittelbar vor Benutzung des Wäschetrockners ausgespült werden, sodass die Bereitschaft für einen neuen Trocknungsgang hergestellt wird.

Auch wenn aus der Waschmaschine kein Abwasser zur Verfügung steht, kann der Wäschetrockner betrieben werden. In diesem Fall wird die Abfuhrsammelvorrichtung lediglich mittels Kondensatwasser ausgespült.

Im Weitern kann auch vorgesehen sein, dass der Abfuhrsammelvorrichtung ein Wasserspeicher vorgeschaltet ist, sodass die Wasserzufuhr in die Abfuhrsammelvorrichtung besser kontrolliert werden kann.

Vorteilhaft kann die Abfuhrsammelvorrichtung auch ohne extern zugeführtes Wasser entleert werden.

Im Weiteren sind folgende Varianten und/oder Konkretisierungen denkbar:
- der Wärmetauscher und der Flusenfilter können während oder nach dem Prozess des Wäschetrocknens gleichzeitig gereinigt werden, insbesondere wobei über die Wasserzuleitung externes Wasser sowohl der Abfuhrsammelvorrichtung als auch dem Kondensatsammelbehälter zugeführt wird; und/oder
- der Wäschetrockner weist eine Kondensatabfuhrleitung auf, zur Leitung von Wasser aus dem Kondensatsammelbehälter direkt in die Abfuhrsammelvorrichtung,
   insbesondere wobei der Kondensatsammelbehälter eine Trennvorrichtung aufweist, welche derart ausgestaltet ist, dass schmutziges Wasser über die Kondensatabfuhrleitung direkt der Abfuhrsammelvorrichtung zugeführt und sauberes Wasser zur Reinigung des Flusenfilters benutzt wird,
   insbesondere ist die Kondensatabfuhrleitung in einem unteren Bereich des Kondensatsammelbehälters und die Filterzufuhrleitung in einem oberen Bereich des Kondensatsammelbehälters angeordnet, wobei die Trennvorrichtung derart ausgestaltet ist, dass in einem ersten Schritt durch die Kondensatabfuhrleitung schmutziges Kondensatwasser nach unten abgelassen wird, und in einem zweiten Schritt das verbleibende saubere Kondensatwasser über die Filterzufuhrleitung zur Reinigung dem Flusenfilter zugeführt wird; und/oder
- auf das Waschen des Flusenfilters mittels Kondensatwasser wird vollständig verzichtet. Der Kondensatsammelbehälter wird ausschliesslich über die Kondensatabfuhrleitung direkt in die Abfuhrsammelvorrichtung entleert; und/oder
- die Gerätekombination weist eine Kommunikationsvorrichtung auf zur Kommunikation zwischen Wäschetrockner und Waschautomat,
   insbesondere ist die Kommunikationsvorrichtung derart ausgestaltet, dass der Wäschetrockner dem Waschautomaten den externen Wasserbedarf kommuniziert,
   insbesondere ist die Gerätekombination derart ausgestaltet, dass wenn der Wäschetrockner externes Wasser benötigt, der Waschautomat aber kein Abwasser aus einem Waschvorgang zur Verfügung stellen kann, der Waschautomat unbenutztes Frischwasser durchleitet und dem Wäschetrockner zuführt; und/oder
- der Flusenfilter kann zur Reinigung durch den Benutzer entnehmbar ausgestaltet sein; und/oder
- der Wäschetrockner ist derart ausgestaltet, dass bei Entleerung des Kondensatsammelbehälters das Kondensatwasser über den Wärmetauscher gesprüht und anschliessend direkt der Abfuhrsammelvorrichtung zugeführt wird.

Unabhängig vom bisher Gesagten ist denkbar, dass ein Wäschetrockner einen kühlbaren Flusenfilter und/oder eine Befeuchtungsvorrichtung zur Befeuchtung des Flusenfilters aufweist, insbesondere wobei der Flusenfilter als ein Lamellenfilter ausgestaltet ist.

Wird der Flusenfilter gekühlt, so kondensiert Wasser aus dem Prozessluftstrom am Flusenfilter geringfügig, sodass der Flusenfilter befeuchtet wird. Ein feuchter Flusenfilter hat den Vorteil, dass Flusen aus dem Prozessluftstrom am Flusenfilter besser haften bleiben und deshalb die Filterwirkung verbessert wird.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Gerätekombination mit einem Wäschetrockner und einer Waschmaschine;
Fig. 2 eine schematische Darstellung des im Wäschetrockner angeordneten Systems zur Abführung der Flusen, und
Fig. 3 eine schematische Darstellung eines Lamellenfilters mit Blick auf die Ansaugseite.

### Weg zur Ausführung der Erfindung

Fig. 1 zeigt eine Gerätekombination, welche einen Wäschetrockner 1 und eine Waschmaschine 2 mit jeweils einer Trommel 4 bzw. 5 zur Aufnahme der zu waschenden bzw. der zu trocknenden Wäsche aufweist. Im Weiteren weist die Waschmaschine 2 einen Behälter 6 zur Aufnahme von Waschmittel auf.

Die Waschmaschine 2 weist einen Wasseranschluss 7 auf, über welchen Wasser von extern zugeleitet wird, um die Wäsche zu waschen. Die Waschmaschine 2 und der Wäschetrockner 1 sind über eine Wasserzuleitung 8 miteinander verbunden. Nach Beendigung einer Waschphase, z.B. nach dem Vorwaschen, nach dem Hauptwaschgang, nach dem Spülgang oder nach Beendigung des vollständigen Waschgangs, wird das Abwasser der Waschmaschine 2 über die Wasserzuleitung 8 zum Wäschetrockner 1 zugeleitet. Alternativ könnte auch nur das Abwasser nach bestimmten Waschphasen, z.B. nach dem Spülgang an den Wäschetrockner 1 zugeleitet werden, damit lediglich möglichst sauberes Wasser dem Wäschetrockner 1 zugeleitet wird. Hierfür müsste die Waschmaschine 2 einen zusätzlichen Abwasseranschluss (nicht gezeigt) aufweisen, um das eher dreckige Abwasser, z.B. nach dem Vorwaschgang, direkt über den zusätzlichen Abwasseranschluss ins Abwassersystem des Haushalts abzulassen.

Wie weiter unten noch detaillierter beschrieben werden wird, fliesst das Abwasser aus der Waschmaschine 2 über die Wasserzuleitung 8 in eine im Wäschetrockner 1 angeordnete Abfuhrsammelvorrichtung 9 und/oder in einen im Wäschetrockner 1 angeordneten Kondensatsammelbehälter 17. Mittels des Abwassers wird aus der Abfuhrsammelvorrichtung 9 mit Flusen versetztes Kondensatwasser aus dem Wäschetrockner 1 hinausgespült. Die Ausspülung erfolgt dabei über die Abwasserleitung 10 beispielsweise in das Abwassersystem eines Haushalts.

In Fig. 2 werden die wesentlichen Bestandteile des Wäschetrockners 1 mit einer schematischen Darstellung illustriert, insbesondere wobei die wesentlichen Bestandteile im Sockelbereich und/oder an der Rückseite und/oder im oberen Bereich des Wäschetrockners angeordnet sind. Zur Trocknung der Wäsche strömt ein Prozessluftstrom durch die Trommel 4, welcher der zu trocknenden Wäsche Feuchtigkeit entzieht. Dabei lösen sich von der Wäsche zahlreiche Flusen ab, welche mit dem Prozessluftstrom aus der Trommel 4 hinausströmen. Nach Austritt aus der Trommel 4 strömt der Prozessluftstrom (Pfeil 10) durch einen Flusenfilter 11 und anschliessend weiter (Pfeil 12) durch einen Wärmetauscher 13, welcher dem Prozessluftstrom Wärme entzieht. Der Wärmetauscher 13 ist ein Verdampfer einer Wärmepumpe. Durch den Entzug von Wärme kondensiert die Feuchtigkeit im Prozessluftstrom. Der Prozessluft wird dadurch Wasser entzogen und sie kann nach dem Erwärmen im Kondensator 15 erneut durch die Trommel 4 für die Trocknung der Wäsche befördert werden. Das Kondensatwasser, welches aus dem abgekühlten Prozessluftstrom kondensiert, setzt sich an der Oberfläche des Wärmetauschers 13 ab und wird durch eine Auffangwanne 14 aufgefangen.

Da der Flusenfilter 11 nicht perfekt arbeitet, ist der Prozessluftstrom auch noch nach Durchtritt durch den Flusenfilter 11 beim Vorbeiströmen am Wärmetauscher 13 mit Flusen leicht versetzt, sodass sich wenige Flusen auf der Oberfläche des Wärmetauschers 13 absetzen. Diese Verschmutzung führt zu einer Einbusse der Leistung des Wärmetauschers 13, weil die sich an der Oberfläche des Wärmetauschers 13 abgesetzten Flusen für die Prozessluft blockierend wirken. Aus diesem Grund muss der Wärmetauscher 13 gereinigt werden.

Stromabwärts im Prozessluftstrom ist ein weiterer Wärmetauscher 15 angeordnet, welcher dem Prozessluftstrom Wärme zuführt, damit durch die Trommel möglichst warme und trockene Prozessluft strömt. Der weitere Wärmetauscher 15 ist ein Kondensator der Wärmepumpe. Auch auf der Oberfläche des weiteren Wärmetauschers 15 können sich Flusen absetzen, sodass auch dieser gereinigt werden sollte.

Im Folgenden wird die Reinigung der Wärmetauscher 13 und 15 näher beschrieben. Das auskondensierte Kondensatwasser wird durch eine Rückführvorrichtung 14, 16 in einen Kondensatsammelbehälter 17 geleitet. Die Rückführvorrichtung weist dabei die bereits erwähnte Auffangwanne 14 und eine Rückführleitung 16 auf.

Es ist auch möglich, dass der Kondensatsammelbehälter 17 gleichzeitig als Auffangwanne dient, indem der Kondensatsammelbehälter 17 direkt unterhalb der Wärmetauscher angeordnet ist (nicht in den Figuren gezeigte Variante).

Im Kondensatsammelbehälter 17 sammelt sich das Kondensatwasser, wobei sich mit der Zeit die Flusen am Boden absetzen oder an der Kondensatwasseroberfläche schwimmen. In einem oberen Bereich des Kondensatsammelbehälters 17 wird Kondensatwasser abgeschöpft. Dieses wird über eine Reinigungszufuhrleitung 18 zu den Wärmetauschern 13 und 15 befördert. Da sich die Flusen im unteren Bereich des Kondensatsammelbehälters 17 ansammeln, kann im oberen Bereich relativ sauberes Kondensatwasser abgeschöpft werden. Beispielsweise kann ein Schwimmer 19 vorgesehen sein, welcher sich innerhalb des Kondensatsammelbehälters 17 mit dem Wasserspiegel herauf und herab bewegt, sodass Kondensatwasser unterhalb des Wasserspiegels abgeschöpft werden kann.

Am anderen Ende der Reinigungszufuhrleitung 18 sind Sprühköpfe 20, 21, 22 vorgesehen, mit welchen das Kondensatwasser auf die Wärmetauscher 13 und 15 gesprüht wird. Am meisten Flusen setzen sich im vorderen Bereich des der Prozessluft Wärme entziehenden Wärmetauschers 13 ab, weshalb dort ein separater Sprühkopf 20 vorgesehen ist. Durch die Besprühung werden die Wärmetauscher gereinigt und das mit Flusen verschmutzte Kondensatwasser fliesst zurück in den Kondensatsammelbehälter 17.

Die Beförderung des Wassers kann jeweils durch Pumpen unterstützt werden. Dies wird beispielhaft durch eine an der Reinigungszufuhrleitung 18 angeordnete Pumpe 23a, durch eine an der Filterzufuhrleitung 24 angeordnete Pumpe 23b, durch eine an der Rückführleitung 16 angeordnete Pumpe 23c und durch eine an der Abfuhrleitung 28 angeordnete Pumpe 23d illustriert.

Von Zeit zu Zeit wird der Kondensatsammelbehälter 17 geleert oder zumindest teilweise geleert. Dies kann beispielsweise in Abhängigkeit des Wasserstandes im Kondensatsammelbehälter 17, in Abhängigkeit der Zeit, in Abhängigkeit des Verschmutzungszustands, was z.B. aus der Temperatur im Prozessluftkreislauf oder im Kältemittelkreislauf oder aus dem Druck im Prozessluftkreislauf oder im Kältemittelkreislauf detektierbar ist, oder in Abhängigkeit einer Kombination von mindestens zwei dieser Kriterien erfolgen. Das Kondensatwasser wird im unteren Bereich des Kondensatsammelbehälters 17 abgelassen, sodass die sich am Boden abgesetzten Flusen herausgespült werden.

Bevor das Kondensatwasser aus dem Wäschetrockner definitiv abgelassen wird, kann es noch zur Reinigung des Flusenfilters 11 verwendet werden. Das abgelassene Kondensatwasser wird über eine Filterzufuhrleitung 24 zum Flusenfilter 11 befördert. Dieser wird über Sprühköpfe 25 mit dem Kondensatwasser besprüht.

Am Flusenfilter 11 setzen sich die Flusen hauptsächlich auf der Ansaugseite 26 ab. Für eine effektive Reinigung ist der Flusenfilter 11 deshalb gegenüber der Vertikalen (v) schräg angeordnet. Der Flusenfilter 11 wird dabei von oben mittels des Kondensatwassers besprüht, sodass das Kondensatwasser auf die der Ansaugseite 26 gegenüberliegende Seite trifft, durch den Flusenfilter 11 hindurchströmt und die Flusen auf der Ansaugseite 26 nach unten mitreisst.

In Fig. 3 wird schematisch ein Flusenfilter 11 dargestellt, welcher als Lamellenfilter ausgestaltet ist. Der Lamellenfilter umfasst zwei ineinander verzahnte Lamellenteilfilter 30. Diese weisen jeweils eine Haltevorrichtung 31 auf, an welchen Lamellen 32 angeordnet sind. In der in Fig. 3 dargestellten Ausführung strömt der Prozessluftstrom beispielsweise senkrecht zur Zeichenebene.

Das Kondensatwasser und die vom Flusenfilter 11 abgewaschenen Flusen werden in einem Trichter 27 (Fig. 2) aufgefangen und über eine Abfuhrleitung 28 zur Abfuhrsammelvorrichtung 9 befördert.

Bei dieser Ausführungsform ist der Kondensatsammelbehälter 17 somit indirekt über den Flusenfilter 11 mit der Abfuhrsammelvorrichtung 9 verbunden. Alternativ könnte auch auf die Reinigung des Flusenfilters mittels Kondensatwasser verzichtet werden, sodass das Kondensatwasser aus dem Kondensatsammelbehälter 17 direkt in die Abfuhrsammelvorrichtung 9 abgelassen würde.

In der Abfuhrsammelvorrichtung 9 wird das verschmutzte Kondensatwasser gesammelt. Wird nun während oder im Anschluss eines Waschgangs von der Waschmaschine 2 Abwasser über die Wasserzuleitung 8, insbesondere über den Abschnitt 8a, der Abfuhrsammelvorrichtung 9 zugeführt, so wird das verschmutzte Kondensatwasser aus der Abfuhrsammelvorrichtung 9 über eine Abwasserleitung 29 aus dem Wäschetrockner 1 herausgespült. Zur Förderung des Wassers sind an der Wasserzuleitung 8 eine Pumpe 34 und an der Abwasserleitung 29 eine Pumpe 35 angeordnet.

Falls die Abfuhrsammelvorrichtung 9 voll ist, aber nicht genügend Abwasser aus der Waschmaschine 2 zur Verfügung steht, kann die Abfuhrsammelvorrichtung 9 auch ohne externes Abwasser abgelassen werden. Dabei dürften zwar Flusen in der Abfuhrsammelvorrichtung 9 zurückbleiben, doch diese können, sobald von der Waschmaschine 2 wieder Abwasser zur Verfügung steht, herausgespült werden, sodass die Abfuhrsammelvorrichtung 9 wieder sauber gereinigt ist.

Im Weiteren ist im gezeigten Ausführungsbeispiel die Wasserzuleitung 8 über den Abschnitt 8b auch mit dem Kondensatsammelbehälter 17 verbunden.

Das externe Wasser wird dadurch zur Reinigung der Wärmetauscher 13 und 15 und des Flusenfilters 11 verwendet. Damit die im Prozessluftstrom angeordneten Komponenten, d.h. die Wärmetauscher 13 und 15 und der Flusenfilter 11 nicht durch das zugeführte Wasser verunreinigt werden, darf in den Kondensatsammelbehälter 17 nur sauberes externes Wasser über die Wasserzuleitung 8, insbesondere über den Abschnitt 8b, zugeführt werden. Hierfür ist ein Fremdstoffsensor 33 an der Wasserzuleitung 8 angeordnet. Dieser detektiert beispielsweise Dreck, Fasern oder Reste eines Weichspülers im zugeführten Wasser. Er kann insbesondere als Trübungssensor ausgestaltet sein. Ist das Wasser in der Wasserzuleitung 8 mit Fremdstoffen versetzt, so darf es nur in die Abfuhrsammelvorrichtung 9 zugeführt werden. Sauberes Wasser kann entweder in die Abfuhrsammelvorrichtung 9 oder in den Kondensatsammelbehälter 17 zugeführt werden. Die Zuführung des externen Wassers in die Abfuhrsammelvorrichtung 9 und/oder in den Kondensatsammelbehälter 17 wird über ein Dreiwege-Ventil 36 gesteuert.

Im Weiteren ist mindestens ein Druckwasseranschluss 37 vorgesehen, über welchen ein Benutzer Wasser unter Hochdruck ins System einspeisen kann, insbesondere zur Reinigung der Abfuhrsammelvorrichtung 9, des Kondensatsammelbehälters 17, der Wärmetauscher 13 und 15 und des Flusenfilters 26, wobei
- einer des mindestens einen Druckwasseranschlusses an der Wasserzuleitung 8 angeordnet ist, und/oder
- einer des mindestens einen Druckwasseranschlusses an der Reinigungszufuhrleitung 18 angeordnet ist, und/oder
- einer des mindestens einen Druckwasseranschlusses an der Filterzufuhrleitung 24 angeordnet ist.

Es ist auch denkbar, dass der Wäschetrockner 1 und der Waschautomat 2 miteinander kommunizieren, wobei der Waschautomat dem Wäschetrockner mitteilt, ob das zugeführte Wasser, beispielsweise das Abwasser aus dem Spülgang sauber ist. In diesem Fall kann auf den Fremdstoffsensor 33 verzichtet werden.

Unter einem Flusenfilter ist insbesondere ein Filter zu verstehen, welcher derart ausgestaltet ist, dass auch Haare, Feststoffpartikel, Daunen, Fasern, Mineralische Partikel und/oder Zeolith gefiltert werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Gerätekombination, umfassend
- einen Wäschetrockner (1), insbesondere Haushaltswäschetrockner, zum Trocknen von Wäsche mittels Prozessluft, wobei der Wäschetrockner (1) eine Wasserzuleitung (8) aufweist, zur Zuführung von externem Wasser zwecks Entfernung von aus der Prozessluft abgeschiedenen Flusen aus dem Wäschetrockner, und
- eine Waschmaschine (2),
wobei die Wasserzuleitung (8) mit der Waschmaschine (1) verbunden ist zur Beförderung von Waschmaschinenabwasser von der Waschmaschine (2) zum Wäschetrockner (1), **dadurch gekennzeichnet, dass** die Gerätekombination derart ausgestaltet ist, dass der Wäschetrockner und die Waschmaschine miteinander kommunizieren, wobei die Waschmaschine dem Wäschetrockner mitteilt, ob das zugeführte Wasser sauber ist.

2. Gerätekombination nach Anspruch 1, wobei die Gerätekombination derart ausgestaltet ist, dass der Wäschetrockner (1) der Waschmaschine (2) den externen Wasserbedarf kommuniziert.

3. Gerätekombination nach einem der vorangehenden Ansprüche, wobei die Gerätekombination derart ausgestaltet ist, dass wenn der Wäschetrockner (1) externes Wasser benötigt, die Waschmaschine (2) aber kein Abwasser aus einem Waschvorgang zur Verfügung stellen kann, die Waschmaschine (2) unbenutztes Frischwasser durchleitet und dem Wäschetrockner (1) zuführt.

4. Gerätekombination nach einem der vorangehenden Ansprüche, wobei der Wäschetrockner (1) eine Abfuhrsammelvorrichtung (9) zur Ansammlung von abzuführenden Flusen umfasst, wobei die Wasserzuleitung (8) mit der Abfuhrsammelvorrichtung (9) verbunden ist, zur Reinigung der Abfuhrsammelvorrichtung (9) mittels über die Wasserzuleitung (8) zugeleiteten Wassers.

5. Gerätekombination nach einem der vorangehenden Ansprüche, wobei der Wäschetrockner (1) eine Reinigungsvorrichtung mit einem Kondensatsammelbehälter (17) zur Sammlung von aus einem Prozessluftstrom an einem Wärmetauscher (13, 15) auskondensiertem Kondensatwasser umfasst,
insbesondere wobei die Wasserzuleitung (8) mit dem Kondensatsammelbehälter (17) verbunden ist, zur Zuführung von externem Wasser in den Kondensatsammelbehälter (17).

6. Gerätekombination nach Anspruch 4 und 5, wobei der Wäschetrockner (1) derart ausgestaltet ist, dass das Kondensatwasser aus dem Kondensatsammelbehälter (17) in die Abfuhrsammelvorrichtung (9) indirekt oder direkt zuleitbar ist.

7. Gerätekombination nach Anspruch 5 oder nach Anspruch 4, 5 und 6, wobei der Wäschetrockner (1) einen Wärmetauscher zum Zuführen und/oder Abführen von Wärme in die bzw. aus der Prozessluft aufweist, wobei die Reinigungsvorrichtung derart ausgestaltet ist, dass der Wärmetauscher (13, 15) mittels des Kondensatwassers reinigbar ist,
insbesondere wobei die Reinigungsvorrichtung eine Reinigungszufuhrleitung (18) aufweist zur Zuführung von Kondensatwasser aus dem Kondensatsammelbehälter (17) zum Wärmetauscher (13, 15), und/oder
insbesondere wobei die Reinigungsvorrichtung eine Rückführvorrichtung (14, 16) aufweist zur Rückführung des zur Reinigung des Wärmetauschers (13, 15) zugeführten Kondensatwassers zum Kondensatsammelbehälter (17).

8. Gerätekombination nach Anspruch 7, wobei die Reinigungszufuhrleitung (18) eine Pumpe (23) aufweist zur Beförderung des Kondensatwassers zum Wärmetauscher (13, 15), oder
wobei der Kondensatsammelbehälter (17) oberhalb des Wärmetauschers (13, 15) angeordnet ist.

9. Gerätekombination nach einem der Ansprüche 7 oder 8,
- wobei an einem Ende der Reinigungszufuhrleitung (18) ein Schwimmer (19) angeordnet ist, welcher sich innerhalb des Kondensatsammelbehälters (17) mit dem Wasserspiegel herauf und herab bewegt, zur Abschöpfung von Kondensatwasser von unterhalb des Wasserspiegels, oder
wobei die Reinigungszufuhrleitung (18) in Verbindung mit dem Kondensatsammelbehälter (17) derart ausgestaltet ist, dass das Kondensatwasser
- in vertikaler Richtung aus einem mittleren Bereich, welcher 90%, insbesondere 80 %, insbesondere 65%, eines Volumens des Kondensatsammelbehälters (17) einnimmt, abführbar ist oder
- aus der oberen Hälfte des Kondensatsammelbehälters (17) abführbar ist.

10. Gerätekombination nach einem der Ansprüche 5 bis 9, wobei der Wäschetrockner (1) einen Flusenfilter (11) zur Filterung von Flusen aus dem Prozessluftstrom vor Eintritt in den Wärmetauscher (13, 15) aufweist, und
eine Filterzufuhrleitung (24) zur Zuführung von Kondensatwasser aus dem Kondensatsammelbehälter (17) zum Flusenfilter (11) zur Reinigung des Flusenfilters (11) mittels des Kondensatwassers aufweist,
insbesondere wobei der Wäschetrockner (1) eine Abfuhrleitung (28) aufweist zur Abführung des Kondensatwassers und der Flusen vom Flusenfilter (11) in die Abfuhrsammelvorrichtung (9),
insbesondere wobei die Filterzufuhrleitung (24) mit einem unteren Bereich des Kondensatsammelbehälters (17) verbunden ist.

11. Gerätekombination nach Anspruch 10, wobei der Flusenfilter (11) schräg zu einer Vertikalen (v) angeordnet ist und wobei eine Ansaugseite (26) des Flusenfilters (11) gegen unten gerichtet ist, und insbesondere derart angeordnet und ausgestaltet ist, dass der Flusenfilter (11) mit von oben nach unten strömendem Kondensatwasser reinigbar ist.

12. Gerätekombination nach einem der Ansprüche 10 oder 11, wobei der Flusenfilter (11) als ein Lamellenfilter ausgestaltet ist, insbesondere wobei der Lamellenfilter zwei, insbesondere voneinander separate, ineinander verzahnte Lamellenteilfilter (30) aufweist.

13. Gerätekombination nach Anspruch 4 und nach einem der vorangehenden Ansprüche, wobei die Abfuhrsammelvorrichtung (9) in einem Sockelbereich oder an einer Rückseite des Wäschetrockners oder in einem oberen Bereich des Wäschetrockners angeordnet sind.

14. Gerätekombination nach Anspruch 5 und nach einem der vorangehenden Ansprüche, wobei der Kondensatsammelbehälter (17) in einem Sockelbereich oder an einer Rückseite des Wäschetrockners oder in einem oberen Bereich des Wäschetrockners angeordnet sind.

15. Gerätekombination nach einem der vorangehenden Ansprüche, wobei der Wäschetrockner mindestens einen Druckwasseranschluss zur Reinigung des Wäschetrockners (1) aufweist.

16. Verfahren zum Betrieb der Gerätekombination nach Anspruch 4, folgende Reinigungsschritte umfassend:
- sammeln von Flusen in der Abfuhrsammelvorrichtung (9),
- zuleiten von externem Wasser zum Ausspülen der Abfuhrsammelvorrichtung (9).

17. Verfahren nach Anspruch 16, wobei die Flusen mittels Kondensatwasser und/oder mittels extern zugeführten Wassers in die Abfuhrsammelvorrichtung (9) befördert werden,
insbesondere wobei ein Wärmetauscher (13, 15) und/oder ein Flusenfilter (11) mittels Kondensatwasser und/oder mittels extern zugeführten Wassers gereinigt werden.

18. Verfahren nach einem der Ansprüche 16 oder 17 zum Betrieb einer Gerätekombination nach Anspruch 14, wobei die Abfuhrsammelvorrichtung (9), insbesondere während und/oder direkt nach einem Waschgang, mit Abwasser aus der Waschmaschine (2) ausgespült wird.

## Claims

1. Device combination, comprising
- a laundry dryer (1), in particular a household laundry dryer, for drying laundry by process air, the laundry dryer (1) having a water supply line (8) for the supply of external water for the purpose of removing lint separated from the process air from the laundry dryer, and
- a washing machine (2), the water supply line (8) being connected to the washing machine (2) for conveying washing machine waste water from the washing machine (2) to the laundry dryer (1), **characterized in that** the device combination is adapted such that the laundry dryer and the washing machine communicate with each other, the washing machine informing the laundry dryer whether the supplied water is clean.

2. Device combination according to claim 1, wherein the device combination is adapted such that the laundry dryer (1) communicates the external water demand to the washing machine (2).

3. Device combination according to one of the preceding claims, wherein the device combination is adapted such that if the laundry dryer (1) requires external water but the washing machine (2) cannot provide waste water from a washing operation, the washing machine (2) passes unused fresh water through and supplies it to the laundry dryer (1).

4. Device combination according to one of the preceding claims, wherein the laundry dryer (1) comprises a discharge collection device (9) for collecting lint to be discharged, wherein the water supply line (8) is connected to the discharge collection device (9), for cleaning the discharge collection device (9) by means of water supplied via the water supply line (8).

5. Device combination according to one of the preceding claims, wherein the laundry dryer (1) comprises a cleaning device with a condensate collection container (17) for collecting condensate water condensed out from a process air flow at a heat exchanger (13, 15),
in particular wherein the water supply line (8) is connected to the condensate collection container (17), for supplying external water to the condensate collection container (17).

6. Device combination according to claim 4 and 5, wherein the laundry dryer (1) is adapted such that the condensate water can be fed indirectly or directly from the condensate collection container (17) into the discharge collection device (9).

7. Device combination according to claim 5 or according to claims 4, 5 and 6, wherein the laundry dryer (1) comprises a heat exchanger for supplying and/or removing heat to or from the process air, wherein the cleaning device is designed in such a way that the heat exchanger (13, 15) can be cleaned by means of the condensate water,
in particular the cleaning device copmrises a cleaning supply line (18) for supplying condensate water from the condensate collection tank (17) to the heat exchanger (13, 15), and/or
in particular wherein the cleaning device comprises a return device (14, 16) for returning the condensate water supplied for cleaning the heat exchanger (13, 15) to the condensate collection tank (17).

8. Device combination according to claim 7, wherein the cleaning supply line (18) comprises a pump (23) for conveying the condensate water to the heat exchanger (13, 15), or
wherein the condensate collecting tank (17) is arranged above the heat exchanger (13, 15).

9. Device combination according to one of claims 7 or 8,
- wherein a float (19) is arranged at one end of the cleaning supply line (18), which float (19) moves up and down within the condensate collecting tank (17) with the water level, for skimming condensate water from below the water level, or
wherein the cleaning supply line (18) in connection with the condensate collecting tank (17) is adapted such that the condensate water
- can be discharged in the vertical direction from a central region which occupies 90%, in particular 80%, in particular 65%, of a volume of the condensate collecting tank (17), or
- can be discharged from the upper half of the condensate collecting tank (17).

10. Device combination according to one of claims 5 to 9, wherein the laundry dryer (1) comprises a lint filter (11) for filtering lint from the process air flow prior to entry into the heat exchanger (13, 15), and
a filter supply line (24) for supplying condensate water from the condensate collection container (17) to the lint filter (11) for cleaning the lint filter (11) by means of the condensate water,
in particular wherein the laundry dryer (1) has a discharge line (28) for discharging the condensate water and the lint from the lint filter (11) into the discharge collection device (9),
in particular wherein the filter supply line (24) is connected to a lower region of the condensate collection container (17).

11. Device combination according to claim 10, wherein the lint filter (11) is arranged obliquely to a vertical line (v) and wherein an suction side (26) of the lint filter (11) is directed downward, and in particular is arranged and configured such that the lint filter (11) can be cleaned with condensate water flowing downward from above.

12. Device combination according to one of claims 10 or 11, wherein the lint filter (11) is adapted as a lamellar filter, in particular wherein the lamellar filter has two lamellar subfilters (30), in particular separate from one another and interlocked with one another.

13. Device combination according to claim 4 and according to one of the preceding claims, wherein the discharge collecting device (9) is arranged in a base region or on a rear side of the laundry dryer or in an upper region of the laundry dryer.

14. Device combination according to claim 5 and according to one of the preceding claims, wherein the condensate collection container (17) are arranged in a base area or at a rear side of the laundry dryer or in an upper area of the laundry dryer.

15. Device combination according to any one of the preceding claims, wherein the laundry dryer has at least one pressurized water connection for cleaning the laundry dryer (1).

16. Method of operating the device combination according to claim 4, comprising the following cleaning steps:
- collecting lint in the discharge collection device (9),
- supplying external water for rinsing the discharge collection device (9).

17. Method according to claim 16, wherein the lint is conveyed into the discharge collecting device (9) by means of condensate water and/or by means of externally supplied water,
in particular wherein a heat exchanger (13, 15) and/or a lint filter (11) are cleaned by means of condensate water and/or by means of externally supplied water.

18. Method according to one of claims 16 or 17 for operating an appliance combination according to claim 14, wherein the discharge collection device (9) is rinsed out with waste water from the washing machine (2), in particular during and/or directly after a washing cycle.

## Revendications

1. Combinaison d'appareils, comprenant
- un séchoir à linge (1), en particulier un séchoir à linge domestique, pour sécher le linge au moyen d'air de traitement, le séchoir à linge (1) ayant une conduite d'alimentation en eau (8) pour l'alimentation en eau externe dans le but d'éliminer les peluches séparées de l'air de traitement du séchoir à linge, et
- une machine à laver (2),
la conduite d'alimentation en eau (8) étant reliée à la machine à laver (1) pour transporter les eaux usées de la machine à laver de la machine à laver (2) au sèche-linge (1), **caractérisé en ce que** la combinaison d'appareils est telle que le sèche-linge et la machine à laver communiquent l'un avec l'autre, la machine à laver indiquant au sèche-linge si l'eau fournie est propre.

2. Combinaison d'appareils selon la revendication 1, la combinaison d'appareils étant configurée de telle sorte que le sèche-linge (1) communique le besoin en eau externe à la machine à laver (2) .

3. Combinaison d'appareils selon l'une des revendications précédentes, la combinaison d'appareils étant configurée de telle sorte que si le sèche-linge (1) a besoin d'eau externe mais la machine à laver (2) ne peut pas fournir d'eaux usées provenant d'un processus de lavage, la machine à laver (2) fait passer de l'eau fraîche non utilisée et l'amène au sèche-linge (1).

4. Combinaison d'appareils selon l'une des revendications précédentes, dans laquelle le sèche-linge (1) comprend un dispositif de collecte d'évacuation (9) pour collecter les peluches à évacuer, dans laquelle la conduite d'alimentation en eau (8) est reliée au dispositif de collecte d'évacuation (9) pour nettoyer le dispositif de collecte d'évacuation (9) au moyen d'eau fournie par la conduite d'alimentation en eau (8).

5. Combinaison d'appareils selon l'une des revendications précédentes, dans laquelle le sèche-linge (1) comprend un dispositif de nettoyage avec un récipient de collecte de condensat (17) pour collecter l'eau condensée d'un flux d'air de traitement au niveau d'un échangeur de chaleur (13, 15),
en particulier dans lequel la conduite d'alimentation en eau (8) est connectée au récipient de collecte de condensat (17) pour fournir de l'eau externe au récipient de collecte de condensat (17).

6. Combinaison d'appareils selon la revendication 4 et 5, dans laquelle le sèche-linge (1) est configuré de telle sorte que l'eau condensée peut être amenée indirectement ou directement du récipient de collecte de condensat (17) dans le dispositif de collecte d'évacuation (9).

7. Combinaison d'appareils selon la revendication 5 ou selon les revendications 4, 5 et 6, dans laquelle le sèche-linge (1) comporte un échangeur de chaleur pour fournir et/ou évacuer de la chaleur à ou de l'air de traitement, dans laquelle le dispositif de nettoyage est conçu de telle sorte que l'échangeur de chaleur (13, 15) peut être nettoyé au moyen de l'eau condensée,
en particulier dans laquelle le dispositif de nettoyage présente une conduite d'alimentation de nettoyage (18) pour amener l'eau condensée du récipient de collecte de condensat (17) à l'échangeur de chaleur (13, 15), et/ou
en particulier dans laquelle le dispositif de nettoyage comporte un dispositif de retour (14, 16) pour renvoyer l'eau condensée fournie pour le nettoyage de l'échangeur de chaleur (13, 15) vers le réservoir de collecte de condensat (17).

8. Combinaison d'appareils selon la revendication 7, dans laquelle la conduite d'alimentation de nettoyage (18) comprend une pompe (23) pour transporter l'eau condensée vers l'échangeur de chaleur (13, 15), ou
dans laquelle le récipient de collecte de condensat (17) est disposé au-dessus de l'échangeur de chaleur (13, 15).

9. Combinaison d'appareils selon l'une des revendications 7 ou 8,
- dans laquelle un flotteur (19) est disposé à une extrémité de la conduite d'alimentation de nettoyage (18), lequel flotteur se déplace vers le haut et vers le bas à l'intérieur du récipient de collecte de condensat (17) avec le niveau d'eau, pour écumer l'eau de condensat depuis le dessous du niveau d'eau, ou
- dans laquelle la conduite d'alimentation de nettoyage (18) en liaison avec le récipient de collecte de condensat (17) est conçue de telle manière que l'eau condensée
- peut être déchargé dans la direction verticale à partir d'une zone centrale, qui occupe 90%, en particulier 80%, en particulier 65%, d'un volume du récipient de collecte de condensat (17), ou
- peut être déchargé de la moitié supérieure du récipient de collecte de condensat (17).

10. Combinaison d'appareils selon l'une des revendications 5 à 9, dans laquelle le sèche-linge (1) comporte un filtre à peluches (11) pour filtrer les peluches du flux d'air de traitement avant l'entrée dans l'échangeur de chaleur (13, 15), et
une conduite d'alimentation de filtre (24) pour fournir de l'eau condensée du récipient de collecte de condensat (17) au filtre à peluches (11) pour nettoyer le filtre à peluches (11) au moyen de l'eau condensée,
en particulier dans laquelle le sèche-linge (1) présente une conduite d'évacuation (28) pour évacuer l'eau condensée et les peluches du filtre à peluches (11) dans le dispositif de collecte d'évacuation (9),
en particulier dans laquelle la conduite d'alimentation de filtre (24) est reliée à une région inférieure du récipient de collecte de condensat (17).

11. Combinaison d'appareils selon la revendication 10, dans laquelle le filtre à peluches (11) est disposé obliquement par rapport à une ligne verticale (v) et dans laquelle un côté d'aspiration (26) du filtre à peluches (11) est dirigé vers le bas, et est notamment disposé et configuré de telle sorte que le filtre à peluches (11) peut être nettoyé avec de l'eau condensée s'écoulant du haut vers le bas.

12. Combinaison d'appareils selon l'une des revendications 10 ou 11, dans laquelle le filtre à peluches (11) est sous la forme d'un filtre à lamelles, en particulier dans laquelle le filtre à lamelles présente deux sous-filtres à lamelles (30), en particulier des sous-filtres à lamelles séparés (30), qui sont emboîtés l'un dans l'autre.

13. Combinaison d'appareils selon la revendication 4 et selon l'une des revendications précédentes, dans laquelle le dispositif de collecte d'évacuation (9) est disposé dans une région de base ou sur une face arrière du sèche-linge ou dans une région supérieure du sèche-linge.

14. Combinaison d'appareils selon la revendication 5 et selon l'une des revendications précédentes, dans laquelle le récipient de collecte de condensat (17) est disposé dans une région de base ou sur une face arrière du sèche-linge ou dans une région supérieure du sèche-linge.

15. Combinaison d'appareils selon l'une des revendications précédentes, dans laquelle le sèche-linge présente au moins un raccord d'eau sous pression pour le nettoyage du sèche-linge (1).

16. Procédé d'opération de la combinaison d'appareils selon la revendication 4, comprenant les étapes de nettoyage suivantes :
- collecter des peluches dans le dispositif de collecte d'évacuation (9),
- alimenter en eau externe pour le rinçage du dispositif de collecte d'évacuation (9).

17. Procédé selon la revendication 16, dans lequel les peluches sont transportées dans le dispositif de collecte d'évacuation (9) au moyen d'eau condensée et/ou au moyen d'eau fournie de l'extérieur,
en particulier dans lequel un échangeur de chaleur (13, 15) et/ou un filtre à peluches (11) sont nettoyés au moyen d'eau condensée et/ou au moyen d'eau fournie de l'extérieur.

18. Procédé selon l'une des revendications 16 ou 17 pour opérer une combinaison d'appareils selon la revendication 14, dans lequel le dispositif de collecte d'évacuation (9) est rincé avec les eaux usées de la machine à laver (2), notamment pendant et/ou directement après un cycle de lavage.
